# EUROPÄISCHE PATENTSCHRIFT

(11) **EP 0 504 464 B1**
(45) Veröffentlichungstag und Bekanntmachung des Hinweises auf die Patenterteilung: **09.10.1996**
(21) Anmeldenummer: 91104458.4
(22) Anmeldetag: 21.03.1991
(51) Int. Cl.: H01H 79/00, H01H 9/46

(54) **Schalteinrichtung zur Unterbrechung eines Stromkreises**
Switching device for interrupting a circuit
Dispositif de commutation pour interrompre un circuit

(43) Veröffentlichungstag der Anmeldung: 23.09.1992
(73) Patentinhaber: SIEMENS AKTIENGESELLSCHAFT, 80333 München (DE)
(72) Erfinder: Wolf, Johann, Dr. Dipl.-Ing., W-8401 Pentling (DE)

(56) Entgegenhaltungen:
- EP-A- 0 205 369
- US-A- 2 924 752

## Beschreibung

Die Erfindung bezieht sich auf eine Schalteinrichtung zur Unterbrechung eines Stromkreises, wobei dreipolige Module die verschiedenartigsten elektrisch einpoligen und mehrpoligen Einrichtungen bilden, gegebenenfalls unter Hinzufügung eines Neutralleiterpfades. Ein dreipoliges Modul weist einen Hauptstrompfad mit zumindest einer Kontaktstelle auf, die mittels Auslöseorgan oder Auslöseorganen und bzw. oder Fernwirkeinrichtungen und bzw. oder Handbetätigungsorgan, gegebenenfalls unter Zwischenschaltung eines Schaltschlosses, zu schalten ist. Das Modul weist weiter einen Abzweig vom Hauptstrompfad auf, in dem eine Strombegrenzungseinrichtung angeordnet ist. Ein derartiges Modul ist Gegenstand einer Anmeldung mit älterem Zeitrang (EP: 90 113 093.0).

Dem Hauptstrompfad nachgeordnete Bauelemente oder Einrichtungen werden schon während des Abschaltvorgangs gegen zu hohe Stromquadrat-Zeit-Werte geschützt. Dieser Schutz gegen Überstrom kommt insbesondere im Kurzschlußfall zum Tragen. Die Überleitung zu hoher Ströme auf den Abzweig entlastet die dem Hauptstrompfad nachgeordneten Einrichtungen.

Die Stromunterbrechung durch einen Schutzschalter, dem Verbraucherzweige mit weiteren Schutzschaltern nachgeordnet sind, kann im Zusammenhang mit den Bemühungen zur Strombegrenzung gesehen werden.

Schutzschalter, die darauf abgestellt sind, im wesentlichen den Strom zu unterbrechen, konnten bei strenger Anforderung an die Selektivität in der Praxis nur mit hohem Aufwand und dennoch für viele Anwendungsfälle bisher nicht befriedigend zur Verfügung gestellt werden. So ist man in der Praxis bei der Verminderung des durchgelassenen Stromquadrat-Zeit-Wertes an technisch bedingte Grenzen gelangt, da weder eine wesentlich schnellere Auslösung und Kontaktöffnung noch eine wesentliche Erhöhung der aufzubauenden Lichtbogenspannung mit wirtschaftlich vertretbarem Aufwand zu erreichen war.

Der Erfindung liegt die Aufgabe zugrunde, eine Anordnung zur Unterbrechung eines Stromkreises zu entwickeln, die einfach aufgebaut ist und eine weitere Reduzierung des Stromquadrat-Zeit-Wertes ermöglicht. Die Lösung der geschilderten Aufgabe erfolgt durch eine Schalteinrichtung nach Patentanspruch 1.

Die Schalteinrichtung bildet zwei Anschlußseiten, die beim Öffnen der Schaltkontakte jeweils einen Strompfad zwischen zwei elektrischen Polen auf jeder Anschlußseite bilden. Über den Abzweig vom Hauptstrompfad kann mit diesem jeweils ein Eingangskreis und ein Ausgangskreis angeschlossen werden, die beim Ansprechen der Schalteinrichtung gegeneinander entkoppelt werden, so daß ein Teil der Kurzschlußenergie aus dem Speisekreis am zu schützenden Lastkreis vorbeigeleitet wird. Da die Schalteinrichtung im Abschaltfall zwei Anschlußseiten bildet, werden beide Kreise früh voneinander entkoppelt, wodurch die Nachlieferung von Energie frühzeitig unterbunden wird. Es ist daher nur noch die zu diesem Zeitpunkt im zu schützenden Lastkreis bereits enthaltene Energie abzubauen. Unterstützt wird der Energieabbau durch zumindest eine Strombegrenzungseinrichtung. Als Strombegrenzungseinrichtung eignet sich ein linearer Widerstand, auch ein komplexer Widerstand - Impedanz -, ein nichtlinearer Widerstand, eine Lichtbogenlöscheinrichtung oder allgemein eine Einrichtung zum Aufbau einer Gegenspannung bzw. einer gegenelektromotorischen Kraft, EMK. Sie kann insbesondere auch eine Lichtbogenlöscheinrichtung sein.

Es ist eine Schalteinrichtung zur Unterbrechung eines Stromkreises zwischen einem Versorgungsnetz und einer Last bekannt (US-A-2 924 752), deren Kontaktstelle mit Auslöseorgan oder Handbetätigungsorgan mittels eines Schaltschlosses geöffnet werden kann, wobei die Schalteinrichtung zwei Anschlußseiten aufweist. Dreipolige Module mit entsprechenden Merkmalen liegen hierbei nicht vor. Bei mehrphasiger Anordnung in Sternschaltung sind Dämpfungswiderstände vorgesehen. Insbesondere fehlen jedoch besondere dreipolige Module mit gabelförmigen Abzweigungen, wobei die Gabelungsenden vor bzw. hinter der Kontaktstelle angeschlossen wären.

Nach einer Weiterbildung ist die Strombegrenzungseinrichtung im Abzweig aus zumindest zwei Lichtbogenlöscheinrichtungen ausgeführt, von denen zumindest je eine vor und eine nach der Kontaktstelle in den Gabelungen des Abzweigs angeordnet ist.

Die Kontaktstelle bzw. Kontaktanordnung kann so ausgeführt sein, daß sie mindestens eine Unterbrechungsstelle bildet, die jeweils mindestens einen beweglichen Kontakt aufweist. Die Unteransprüche beziehen sich auf vorteilhafte Ausgestaltungen.

Von mehreren dreipoligen Modulen kann jeweils ihr Abzweig zu einem gemeinsamen Anschlußzweig für einen Neutralleiter zusammengeführt sein. Man erhält dann eine Schalteinrichtung für eine der Anzahl der Module entsprechende Anzahl von Außenleitern und für einen zusätzlichen Neutralleiter.

Die Erfindung soll nun anhand von in der Zeichnung grob schematisch wiedergegebenen Ausführungsbeispielen näher erläutert werden:
- In FIG 1: ist der prinzipielle Aufbau eines bevorzugten Ausführungsbeispiels dargestellt, wobei das Modul in einen Eingangs- und in einen Ausgangskreis eingeschaltet ist.
- In FIG 2: ist ein anderes Ausführungsbeispiel für die Schalteinrichtung veranschaulicht.
- In FIG 3: ist ein Ausführungsbeispiel für eine symmetrische Schalteinrichtung für zwei Außenleiter bei verbundenen Abzweigen dargestellt.
- In FIG 4: ist ein Ausführungsbeispiel der Schalteinrichtung für drei Außenleiter und für einen Neutralleiter wiedergegeben.
- In FIG 5: ist eine Schalteinrichtung für einen Außenleiter und für einen geschalteten Neutralleiter bei zusätzlichem Strombegrenzungselement im Abzweig dargestellt.
- In FIG 6: ist die symmetrische Schalteinrichtung nach Figur 3 für zwei Außenleiter und bei zusätzlichem Strombegrenzungselement in den verbundenen Abzweigen wiedergegeben.
- In FIG 7: ist eine Schalteinrichtung nach Figur 4 bei zusätzlichen Strombegrenzungselementen in Abzweigen von drei Modulen dargestellt.

Die Schalteinrichtung nach Figur 1 weist ein dreipoliges Modul 13 mit einem Hauptstrompfad 1 und einer Kontaktstelle 2 auf. Vom Hauptstrompfad 1 führt ein gabelförmiger Abzweig 7 vor und hinter der Kontaktstelle 2 zu einem gesonderten Anschluß, dem externen Anschluß 9 des Abzweigs. Strombegrenzungseinrichtungen 8 und 18, die vorteilhafterweise als Lichtbogenlöscheinrichtungen ausgeführt sein können, sind so angeordnet, daß je eine vor und eine nach der Kontaktstelle 2 in einer Gabelung des Abzweigs 7 angeordnet ist. Zwischen dem Eingangsanschluß 12 des Hauptstrompfades 1 und dem externen Anschluß 9 des Abzweigs kann ein Eingangskreis 14 mit Induktivität, Wirkwiderstand und elektromotorischer Kraft, EMK, angeschlossen sein. Zwischen dem Ausgangsanschluß 22 des Hauptstrompfades 1 und dem externen Anschluß 9 des Abzweiges 7 kann ein Ausgangskreis 15 mit Induktivität und Wirkwiderstand angeschlossen sein. Der Ausgangskreis 15 steht hier stellvertretend für ein Verbrauchernetz mit mehreren Zweigen.

Die Schalteinrichtung nach Figur 2 gibt ein anderes Ausführungsbeispiel für das dreipolige Modul 13 wieder. Im Hauptstrompfad 1 ist eine Kontaktstelle 2, die als

Doppelunterbrecher ausführt ist, angeordnet und die Strombegrenzungseinrichtungen 8 und 18 sind im Ausführungsbeispiel die Löschblechstapel der beiden Unterbrecherkontakte des Doppelunterbrechers ein derartiger Aufbau ist prinzipiell von Schaltschützen hinlänglich bekannt. Die Verbindungsschiene gegenüber der Schaltbrücke ist hier jedoch Teil des Abzweigs 7.

Im Ausführungsbeispiel nach Figur 3 sind zwei Anordnungen 13, beispielsweise nach Figur 1 oder nach Figur 2, mit ihren gesonderten Anschlüssen 9 für die Abzweige miteinander verbunden.Es können auch verschiedenartige dreipolige Module 13 verwendet werden, weshalb die Bezugszeichen der Anschlüsse lediglich eine systematische Übereinstimmung zu erkennen geben. An einem Hauptstrompfad mit den Anschlüssen 12 und 22 kann ein Außenleiter und an einem anderen Hauptstrompfad mit dem Eingangsanschluß 12 und dem Ausgangsanschluß 22 ein weiterer Außenleiter angeschlossen werden. Die Entkopplung des Ausgangskreises vom Eingangskreis ist über die beiden Strombegrenzungseinrichtungen 8 und über die beiden Strombegrenzungseinrichtungen 18 der beiden Module 13 gewährleistet. Die verbundenen Anordnungen 13 bilden dabei ein erweitertes Schalteinrichtungselement 16.

Im Ausführungsbeispiel nach Figur 4 sind von drei Modulen 13 jeweils ihr Anschluß 9 für ihren Abzwei 7 mit einem gemeinsamen Anschlußzweig 17 verbunden, der die Anschlüsse 118 und 218 aufweist. Das erweiterte Schalteinrichtungselement 19 kann mit den Anschlüssen 12 und 22 jeweils in einen ersten Außenleiter, in einen zweiten Außenleiter und in einen dritten Außenleiter eingeschaltet werden. Am gemeinsamen Anschlußzwei 17 kann ein Neutralleiter angeschlossen werden. Das erweiterte Schalteinrichtungselement 19 bildet ein sogenanntes elektrisch vierpoliges Gerät für drei Außenleiter und einen Neutralleiter.

Im Ausführungsbeispiel nach Figur 5 ist im Pfad für den Anschluß eines Neutralleiters eine weitere Kontaktstelle 20 angeordnet, die mit der Kontaktstelle 2 im Modul 13 zusammenarbeitet. Ein zusätzliches Strombegrenzungselement 21 ist im Pfad des Abzweigs 7 angeordnet. Man erhält dadurch ein erweitertes Schalteinrichtungselement 22 für einen Außenleiter und einen Neutralleiter.

Die Schalteinrichtung nach Figur 6 ergibt sich aus der Anordnung nach Figur 3 durch Einschalten eines zusätzlichen Strombegrenzungselements 21 im Pfad der Abzweige 7.

Die Schaltungseinrichtung nach Figur 7 läßt sich aus der Schaltungseinrichtung nach Figur 4 dadurch ableiten, daß in den Pfaden der Abzweige 7 zum gemeinsamen Anschlußzweig 17 zusätzliche Strombegrenzungselemente 21 eingeschaltet werden. Im gemeinsamen Anschlußzweig 17 kann im Bedarfsfall eine weitere Kontaktstelle 20 vorgesehen sein.

## Patentansprüche

1. Schalteinrichtung zur Unterbrechung eines Stromkreises,
- wobei zumindest ein dreipoliges Modul (13) angeordnet ist, das einen Hauptstrompfad (1) mit zumindest einer Kontaktstelle (2) aufweist, die mittels zumindest eines Auslöseorgans oder Handbetätigungsorgans, gegebenenfalls unter Zwichenschaltung eines Schaltschlosses zu schalten ist,
- wobei die Schalteinrichtung zwei Anschlußseiten (14, 15) aufweist, so daß sich beim Öffnen der Kontaktstelle (2) je Anschlußseite ein Strompfad zwischen zwei elekrischen Polen bildet,
- wobei das dreipolige Modul oder dreipolige Module jeweils einen gabelförmigen Abzweig (7) aufweist bzw. aufweisen, der mit seinen Gabelungsenden vor und hinter der Kontaktstelle (2) angeschlossen ist, wobei die Gabelungen jeweils eine Strombegrenzungseinrichtung (8; 18) aufweisen.

2. Schalteinrichtung nach Anspruch 1,
**dadurch gekennzeichnet**,
daß die Strombegrenzungseinrichtungen (8; 18) in den Gabelungen des Abzweigs (7) als zumindest zwei Lichtbogenlöscheinrichtungen ausgeführt sind.

3. Schalteinrichtung nach Anspruch 1 oder 2,
**dadurch gekennzeichnet**,
daß die Abzweige (7) mehrerer Module (13) jeweils zu elektrisch gleichpoligen Anschlüssen (17) herausgeführt sind.

4. Schalteinrichtung nach Anspruch 1 oder 2,
**dadurch gekennzeichnet**,
daß zwei dreipolige Module (13) mit ihren Abzweigen (7) verbunden sind und mit ihren anderen beiden Polen jeweils zwei elekterische Anschlüsse auf jeder Anschlußseite bilden.

5. Schalteinrichtung nach einem der Ansprüche 2 bis 4,
**dadurch gekennzeichnet**,
daß im Leitungszug eines Abzweigs (7) ein zusätzliches Strombegrenzungselement (21) angeordnet ist.

## Claims

1. Switching device for interrupting a circuit,
- wherein there is arranged at least one three-pole module (13) which has a main current path (1) with at least one contact point (2) which can be switched by means of at least one tripping element or manually operated element, if applicable with interconnection of a latching mechanism;
- wherein the switching device has two terminal ends (14, 15) so that when the contact point (2) is opened, one current path between two electric poles is formed per terminal end;
- wherein the three-pole module or three-pole modules each has or have a forked branch (7), which with its fork ends is connected upstream and downstream of the contact point (2), with the forks each having a current-limiting device (8; 18).

2. Switching device according to claim 1,
characterised in that the current-limiting devices (8; 18) in the forks of the branch (7) are realized as at least two arc-quenching devices.

3. Switching device according to claim 1 or 2,
characterised in that the branches (7) of a plurality of modules (13) are each brought out to electrically homopolar terminals (17).

4. Switching device according to claim 1 or 2,
characterised in that two three-pole modules (13) are linked with their branches (7) and each form, with their other two poles, two electrical terminals at each terminal end.

5. Switching device according to one of the claims 2 to 4, characterised in that an additional current-limiting element (21) is arranged in the line section of a branch (7).

## Revendications

1. Dispositif d'interruption d'un circuit,
- dans lequel est disposé au moins un module tripolaire (13) qui comporte un trajet (1) de courant principal ayant au moins un point (2) de contact pouvant être mis à l'état conducteur au moyen d'au moins un organe de déclenchement ou d'un organe d'actionnement manuel, éventuellement par l'intermédiaire d'un verrou de maintien,
- le dispositif d'interruption comportant deux côtés (14, 15) de raccordement, de sorte qu'un trajet de courant se forme par côté de raccordement entre deux pôles électriques en cas d'ouverture du point (2) de contact ,
- le module tripolaire ou les modules tripolaires a ou ont une dérivation (7) bifurquant, dont les extrémités de bifurcation sont connectées devant et derrière le point (2) de contact, les bifurcations comportant chacune un dispositif (8 ; 18) de limitation de courant.

2. Dispositif d'interruption suivant la revendication 1,
caractérisé en ce que
les dispositifs (8 ; 18) de limitation de courant dans les bifurcations de la dérivation (7) sont sous la forme d'au moins deux dispositifs d'extinction d'arc électrique.

3. Dispositif d'interruption suivant la revendication 1 ou 2,
caractérisé en ce que
les dérivations (7) sortent de plusieurs modules (13) chacune en direction de bornes (17) de même pôle électrique.

4. Dispositif d'interruption suivant la revendication 1 ou 2,
caractérisé en ce que
deux modules (13) tripolaires sont reliés par leurs dérivations (7) et forment par leurs deux autres pôles chacun deux bornes électriques de chaque côté de raccordement.

5. Dispositif d'interruption suivant l'une des revendications 2 à 4,
caractérisé en ce que
un élément supplémentaire (21) de limitation de courant est disposé dans la voie de conduction d'une dérivation (7).
